# EUROPÄISCHE PATENTANMELDUNG

(11) **EP 4 636 250 A1**
(43) Veröffentlichungstag der Anmeldung: **22.10.2025**
(21) Anmeldenummer: 25170933.3
(22) Anmeldetag: 16.04.2025
(51) Int. Cl.: F04C 2/08, F04C 14/28

(54) **VERFAHREN ZUR ZUSTANDSÜBERWACHUNG EINER ZAHNRADPUMPE EINES GERÄTS ZUR EXTRAKORPORALEN BLUTBEHANDLUNG UND GERÄT ZUR EXTRAKORPORALEN BLUTBEHANDLUNG**

(30) Priorität: 18.04.2024 DE 102024110948
(71) Anmelder: B. Braun Avitum AG, 34212 Melsungen (DE)
(72) Erfinder: Leise, Philipp, 34587 Felsberg (DE); Kammenhuber, Alexander, 34131 Kassel (DE)
(74) Vertreter: Patentanwälte Ruff, Wilhelm, Beier, Dauster & Partner mbB

(57) **Zusammenfassung**

Verfahren zur Zustandsüberwachung einer Zahnradpumpe (1) eines Geräts (100) zur extrakorporalen Blutbehandlung mit den Schritten:
- Ermitteln eines Normalisierungs-Kennfelds, wobei das Normalisierungs-Kennfeld für eine neuwertige Referenz-Zahnradpumpe (1) einen mittels der Referenz-Zahnradpumpe (1) erzeugten Volumenstrom (Q) eines Fluids (2), einen an der Referenz-Zahnradpumpe anstehenden Druck (Δ*p*) des Fluids (2), ein mittels der Referenz-Zahnradpumpe (1) erzeugtes Drehmoment (M) und eine Drehzahl (n) der Referenz-Zahnradpumpe (1) zueinander in Beziehung setzt,
- während des Betriebs der Zahnradpumpe (1), Ermitteln eines Betriebs-Kennfelds, wobei das Betriebs-Kennfeld für eine während einer bestimmten Betriebsdauer verwendete Zahnradpumpe (1) einen mittels der Zahnradpumpe (1) erzeugten Volumenstrom (Q) des Fluids (2), einen an der Zahnradpumpe (1) anstehenden Druck (Δ*p*) des Fluids (2), ein mittels der Zahnradpumpe (1) erzeugtes Drehmoment (M) und eine Drehzahl (n) der Zahnradpumpe (1) zueinander in Beziehung setzt, und
- Ermitteln des Zustands der Zahnradpumpe (1) in Abhängigkeit von dem Normalisierungs-Kennfeld und dem Betriebs-Kennfeld.

## Beschreibung

Der Erfindung liegt die Aufgabe zugrunde, ein Verfahren zur Zustandsüberwachung einer Zahnradpumpe eines Geräts zur extrakorporalen Blutbehandlung und ein Gerät zur extrakorporalen Blutbehandlung zur Verfügung zu stellen, die eine einfache und zuverlässige Zustandsüberwachung ermöglichen.

Das Verfahren dient zur Zustandsüberwachung einer Zahnradpumpe eines bestimmten Typs eines Geräts zur extrakorporalen Blutbehandlung, beispielsweise in Form einer Dialyse-Maschine.

Die Zahnradpumpe bzw. Getriebepumpe kann beispielsweise eine Außenzahnradpumpe, eine Innenzahnradpumpe, eine Zahnringpumpe (auch Gerotorpumpe oder Eatonpumpe) oder eine Schraubenpumpe sein. Im Übrigen sei insoweit auch auf die einschlägige Fachliteratur verwiesen.

Erfindungsgemäß wird ein Normalisierungs-Kennfeld ermittelt, wobei das Normalisierungs-Kennfeld für eine neuwertige Referenz-Zahnradpumpe vom selben Typ einen mittels der Referenz-Zahnradpumpe erzeugten Volumenstrom eines Fluids, einen an der Referenz-Zahnradpumpe anstehenden (Differenz-) Druck des Fluids, ein mittels der Referenz-Zahnradpumpe bzw. deren Elektromotor erzeugtes (Wellen-) Drehmoment und eine Drehzahl der Referenz-Zahnradpumpe zueinander mathematisch bzw. formelmäßig in Beziehung setzt. Das mittels der Referenz-Zahnradpumpe erzeugte Drehmoment ist hierbei insbesondere das Drehmoment, das auf das angetriebene Zahnrad der Referenz-Zahnradpumpe wirkt. Die Drehzahl der Referenz-Zahnradpumpe ist hierbei insbesondere die Drehzahl des angetriebenen Zahnrads der Referenz-Zahnradpumpe. Eine neue Zahnradpumpe des Geräts kann die Referenz-Zahnradpumpe bilden. Alternativ ist die Referenz-Zahnradpumpe eine neue Zahnradpumpe, deren Typ dem Typ der Zahnradpumpe des Geräts entspricht. Das Normalisierungs-Kennfeld kann beispielsweise vorab, beispielsweise beim Hersteller der Zahnradpumpe, ermittelt werden und in einem der Steuerung des Gerätes zugeordneten Speicher abgelegt werden.

Während des Betriebs der Zahnradpumpe des Geräts wird ein Betriebs-Kennfelds ermittelt, wobei das Betriebs-Kennfeld für die während einer bestimmten Betriebsdauer verwendete Zahnradpumpe den mittels der Zahnradpumpe erzeugten Volumenstrom des Fluids, den an der Zahnradpumpe anstehenden Druck des Fluids, das mittels der Zahnradpumpe erzeugte Drehmoment und die Drehzahl der Zahnradpumpe zueinander mathematisch bzw. formelmäßig in Beziehung setzt.

Schließlich wird ein (Verschleiß-) Zustand der Zahnradpumpe des Geräts in Abhängigkeit von dem Normalisierungs-Kennfeld und dem Betriebs-Kennfeld ermittelt.

Der Zustand kann beispielsweise in die Kategorien "gut", "noch verwendbar" und "nicht mehr verwendbar" abgeschätzt werden. Auch eine Quantifizierung in eine Verschleiß-Kennzahl mit einem vorgegebenen Wertebereich ist möglich, beispielsweise in einen Wertebereich zwischen 0 und 10, wobei der Wert 0 ein defekte bzw. vollständig verschlissene Zahnradpumpe beschreibt und der Wert 10 eine neue bzw. unbenutzte Zahnradpumpe beschreibt.

In einer Ausführungsform wird der Zustand der Zahnradpumpe des Geräts in Abhängigkeit von einer Differenz zwischen dem Normalisierungs-Kennfeld und dem Betriebs-Kennfeld ermittelt.

In einer Ausführungsform beschreibt das Normalisierungs-Kennfeld das mittels der Referenz-Zahnradpumpe erzeugte Drehmoment in Abhängigkeit von dem mittels der Referenz-Zahnradpumpe erzeugten Volumenstrom des Fluids, dem an der Referenz-Zahnradpumpe anstehenden Druck des Fluids und der Drehzahl der Referenz-Zahnradpumpe.

In einer Ausführungsform beschreibt das Betriebs-Kennfeld das mittels der Zahnradpumpe des Geräts erzeugte Drehmoment in Abhängigkeit von dem mittels der Zahnradpumpe des Geräts erzeugten Volumenstrom des Fluids, dem an der Zahnradpumpe des Geräts anstehenden Druck des Fluids und der Drehzahl der Zahnradpumpe des Geräts.

In einer Ausführungsform wird zusätzlich zum Zustand der Zahnradpumpe des Geräts eine Prognose für eine verbleibende Lebensdauer der Zahnradpumpe des Geräts in Abhängigkeit von dem Normalisierungs-Kennfeld und dem Betriebs-Kennfeld ermittelt. Die verbleibende Lebensdauer wird auch als Remaining Useful Lifetime (RUL) bezeichnet.

In einer Ausführungsform wird die verbleibende Lebensdauer der Zahnradpumpe des Geräts mittels eines Zahnradpumpen-spezifischen Regressionsmodells berechnet. Die verbleibende Lebensdauer bildet hierbei beispielsweise das Kriterium der Regression. Die Differenz zwischen dem Normalisierungs-Kennfeld und dem Betriebs-Kennfeld bildet beispielsweise den Prädiktor.

Das erfindungsgemäße Gerät zur extrakorporalen Blutbehandlung mit einer Zahnradpumpe ist dazu ausgebildet, ein oben beschriebenes Verfahren durchzuführen.

Die Erfindung basiert auf der Erkenntnis, dass eine Differenz zwischen dem Normalisierungs-Kennfeld und dem Betriebs-Kennfeld charakteristisch für einen (Alterungs-) Zustand bzw. eine Alterung der Zahnradpumpe ist, wobei aus der Differenz auch eine Prognose für die verbleibende Lebensdauer (RUL) der Zahnradpumpe ableitbar ist. Grundsätzlich gilt, dass eine zunehmende Differenz einen verschlechterten Zustand der Zahnradpumpe abbildet und auf eine geringere verbleibende Lebensdauer schließen lässt.

Das Normalisierungs-Kennfeld kann beispielsweise für einen vorgegebenen Typ von Zahnradpumpe typspezifisch messtechnisch ermittelt werden und/oder aus einer Herstellerdatenbank der Zahnradpumpe ausgelesen werden.

Erfindungsgemäß wird die Degradation von Zahnradpumpen zur Vorhersage der Restlebensdauer evaluiert. Die Evaluation des aktuellen Verschleißzustands basiert auf einer Kennfeldveränderung.

Generell ist der Wirkungsgrad *η* basierend auf dem ersten Hauptsatz für Zahnradpumpen bzw. Verdrängerpumpen wie folgt definiert: $η = \frac{Q Δ p}{{P}_{s}} = \frac{Q Δ p}{2 {πM}_{s} n}$

Hierbei ist *Q* der geförderte Volumenstrom, Δ*p* die Druckerhöhung der Zahnradpumpe, *Mₛ* das (Wellen-) Drehmoment und n die Drehzahl. *Pₛ* beschreibt die Wellenleistung.

Dieser Zusammenhang gilt unter der Annahme eines inkompressiblen Förder-Fluids und eines vernachlässigbaren Spiels der mechanischen Teile, sowie ohne Wärmestrom. Diese Annahmen können näherungsweise als zutreffend für das Förder-Fluid in einer Dialysemaschine angesehen werden. Die Werte für *Q*, Δ*p, Mₛ, n* werden mittels zugehöriger Sensoren gemessen und gegebenenfalls gespeichert.

Zunächst wird, insbesondere einmalig, das Normalisierungs-Kennfeld *M_{N}* = *f*(*Q,* Δ*p, n*) für eine neuwertige Referenz-Zahnradpumpe des bestimmten Typs bei definierter Fluid-Referenztemperatur abgetastet bzw. ermittelt.

Weiter werden, beispielsweise experimentell, Untergrenzen eines aufgrund von Alterserscheinungen veränderten Betriebs-Kennfelds *M_{B}* ermittelt.

Das Normalisierungs-Kennfeld *M_{N}* und das Betriebs-Kennfeld *M_{B}* beschreiben jeweils das mittels der Zahnradpumpe erzeugte (Wellen-) Drehmoment *Mₛ* in Abhängigkeit von dem mittels der Zahnradpumpe erzeugten Volumenstrom Q des Fluids, dem an der Zahnradpumpe anstehenden Druck Δ*p* des Fluids und der Drehzahl n der Zahnradpumpe.

Während des Betriebs der Dialyse-Maschine wird zum Ermitteln des Betriebs-Kennfelds *M_{B}* zunächst die Fluid-Temperatur auf die Fluid-Referenztemperatur an der Dialyse-Maschine eingestellt. Anschließend wird das Betriebs-Kennfeld an charakteristischen vorher definierten Punkten *M_{B} = f*(*Q,* Δ*p, n*) abgetastet.

Das derart ermittelte Betriebs-Kennfeld *M_{B}* wird mittels einer geeigneten Funktion, beispielsweise einer stückweise linearen Funktion oder nichtlinearen Funktion, approximiert.

Ein altersbezogener Verschleiß führt zu einer Veränderung des Betriebs-Kennfelds. Der Verschleiß bzw. der Zustand der Zahnradpumpe kann mittels einer Detektions-Funktion quantifiziert werden, beispielsweise einer Differenz, einer quadratischen Abweichung, usw. Die Detektions-Funktion vergleicht hierbei das Betriebs-Kennfeld mit dem Normalisierung-Kennfeld. Ergebnis des Vergleichens ist beispielsweise eine Verschleißkennzahl, die den Zustand der Zahnradpumpe abbildet.

Ein zukünftiges Verhalten des Verschleißes kann mittels eines maschinen-spezifischen Regressionsmodells vorhergesagt werden.

Hierzu kann beispielsweise ein Verlauf der Verschleißkennzahl einer zunächst unbenutzten Zahnradpumpe über der Zeit bei einer konstanten Fluid-Referenztemperatur ermittelt werden. Der ermittelte Verlauf über der Zeit kann durch eine Funktion n-ter Ordnung mittels herkömmlicher mathematischer Methoden approximiert werden.

Um eine verbleibende Lebensdauer der Zahnradpumpe in Verbindung mit der Funktion abschätzen zu können, wird eine momentane Verschleiß-Kennzahl ermittelt. Dann wird basierend auf der momentanen Verschleiß-Kennzahl und mathematischem Umkehren der Funktion berechnet, zu welchem Zeitpunkt ein vorgegebener Schwellenwert unterschritten wird. Eine Zeitdauer bis dieser Zeitpunkt erreicht wird ist definitionsgemäß die verbleibende Lebensdauer der Zahnradpumpe. Der Schwellenwert wird derart gewählt, dass er eine typische Verschleißgrenze gut abbildet. Mittels statistischer Verfahren kann ein Unsicherheitsbereich für die berechnete verbleibende Lebensdauer berechnet werden.

Die Erfindung wird nachfolgend unter Bezugnahme auf die Zeichnungen detailliert beschrieben. Hierbei zeigt:
- Fig. 1: höchst schematisch ein Gerät zur extrakorporalen Blutbehandlung in Form einer Dialyse-Maschine mit einer Zahnradpumpe,
- Fig. 2: einen Verlauf einer Verschleiß-Kennzahl einer unbenutzten Zahnradpumpe von Fig. 1 über der Zeit und
- Fig. 3: hoch schematisch ein exemplarisches Normalisierungs-Kennfeld und ein exemplarisches Betriebs-Kennfeld einer Zahnradpumpe.

Fig. 1 zeigt höchst schematisch ein Gerät 100 in Form einer Dialyse-Maschine mit einer herkömmlichen Zahnradpumpe 1.

Eine Zustandsüberwachung der Zahnradpumpe 1 wird nachfolgend detailliert beschrieben.

Zunächst wird, insbesondere einmalig, ein Normalisierungs-Kennfeld *M_{N} = f*(*Q,* Δ*p, n*) für eine neuwertige Referenz-Zahnradpumpe 1 eines Typs, der dem Typ der Zahnradpumpe 1 des Geräts 100 entspricht, bei definierter Fluid-Referenztemperatur abgetastet bzw. ermittelt. Ein exemplarisches Normalisierungs-Kennfeld *M_{N}* ist in Fig. 3 dargestellt.

Das Normalisierungs-Kennfeld *M_{N}* beschreibt ein mittels einer Referenz-Zahnradpumpe 1a erzeugtes (Wellen-) Drehmoment *Mₛ* in Abhängigkeit von einem mittels der Referenz-Zahnradpumpe 1 erzeugten Volumenstrom Q eines Fluids 2, einen an der Referenz-Zahnradpumpe 1 anstehenden Druck Δ*p* des Fluids 2 und eine Drehzahl n der Referenz-Zahnradpumpe 1.

Während des Betriebs der Dialyse-Maschine 100 wird zum Ermitteln eines Betriebs-Kennfelds *M_{B}* zunächst die Fluid-Temperatur auf die Fluid-Referenztemperatur an der Dialyse-Maschine 100 eingestellt. Anschließend wird das Betriebs-Kennfeld *M_{B}* an charakteristischen vorher definierten Punkten *M_{B} = f*(*Q,* Δ*p, n*) abgetastet. Das Betriebs-Kennfeld *M_{B}* beschreibt das mittels der Zahnradpumpe 1 der Dialyse-Maschine 100 erzeugte (Wellen-) Drehmoment *Mₛ* in Abhängigkeit von dem mittels der Zahnradpumpe 1 der Dialyse-Maschine 100 erzeugten Volumenstrom Q des Fluids 2, dem an der Zahnradpumpe 1 der Dialyse-Maschine 100 anstehenden Druck Δ*p* des Fluids 2 und der Drehzahl n der Zahnradpumpe 1 der Dialyse-Maschine 100. Ein exemplarisches Betriebs-Kennfeld *M_{B}* mit Abtastpunkten *M*_{*B*1} bis *M_{Bk}* ist in Fig. 3 dargestellt. Weiter werden, beispielsweise experimentell, Untergrenzen eines aufgrund von Alterserscheinungen veränderten Betriebs-Kennfelds *M_{B}* ermittelt.

Das derart ermittelte Betriebs-Kennfeld *M_{B}* wird mittels einer geeigneten Funktion, beispielsweise einer linearen Funktion oder nichtlinearen Funktion, approximiert.

Ein altersbezogener Verschleiß führt zu einer Veränderung des Betriebs-Kennfelds *M_{B}.* Der Verschleiß bzw. der Zustand der Zahnradpumpe 1 wird mittels einer Detektions-Funktion quantifiziert, die beispielsweise eine Differenz, eine quadratische Abweichung, etc. zwischen dem Normalisierungs-Kennfeld *M_{N}* und dem Betriebs-Kennfeld *M_{B}* bildet. Mittels der Detektions-Funktion wird eine Verschleißkennzahl VK berechnet, die den (Verschleiß-)Zustand der Zahnradpumpe 1 abbildet.

Ein zukünftiges Verhalten des Verschleißes wird mittels eines maschinen-spezifischen Regressionsmodells vorhergesagt.

Fig. 2 zeigt einen Verlauf der Verschleißkennzahl V_{K} einer zunächst unbenutzten Zahnradpumpe 1 über der Zeit t bei einer konstanten Fluid-Referenztemperatur. Der ermittelte Verlauf über der Zeit wird durch eine Funktion n-ter Ordnung mittels herkömmlicher mathematischer Methoden approximiert.

Um eine verbleibende Lebensdauer der Zahnradpumpe 1 in Verbindung mit der Funktion abschätzen zu können, wird zunächst eine momentane Verschleiß-Kennzahl V_{K} ermittelt. Dann wird basierend auf der momentanen Verschleiß-Kennzahl Vₖ und mathematischem Umkehren der Funktion berechnet, zu welchem Zeitpunkt t_{A} die Verschleiß-Kennzahl V_{K} einen Schwellenwert V_{S} unterschreitet. Eine Zeitdauer bis dieser Zeitpunkt t_{A}, erreicht wird ist definitionsgemäß die verbleibende Lebensdauer der Zahnradpumpe. Der Schwellenwert V_{S} wird derart gewählt, dass er eine typische Verschleißgrenze gut abbildet. Mittels statistischer Verfahren kann ein Unsicherheitsbereich für die berechnete verbleibende Lebensdauer berechnet werden.

## Patentansprüche

1. Verfahren zur Zustandsüberwachung einer Zahnradpumpe (1) eines bestimmten Typs eines Geräts (100) zur extrakorporalen Blutbehandlung, mit den Schritten:
- Ermitteln eines Normalisierungs-Kennfelds (*M_{N}*), wobei das Normalisierungs-Kennfeld (*M_{N}*) für eine neuwertige Referenz-Zahnradpumpe (1) des bestimmten Typs einen mittels der Referenz-Zahnradpumpe (1) erzeugten Volumenstrom (Q) eines Fluids (2), einen an der Referenz-Zahnradpumpe anstehenden Druck (Δ*p*) des Fluids (2), ein mittels der Referenz-Zahnradpumpe (1) erzeugtes Drehmoment (M) und eine Drehzahl (n) der Referenz-Zahnradpumpe (1) zueinander in Beziehung setzt,
- während des Betriebs der Zahnradpumpe (1), Ermitteln eines Betriebs-Kennfelds (*M_{B}*), wobei das Betriebs-Kennfeld (*M_{B}*) für die während einer bestimmten Betriebsdauer verwendete Zahnradpumpe (1) den mittels der Zahnradpumpe (1) erzeugten Volumenstrom (Q) des Fluids (2), den an der Zahnradpumpe (1) anstehenden Druck (Δ*p*) des Fluids (2), das mittels der Zahnradpumpe (1) erzeugte Drehmoment (M) und die Drehzahl (n) der Zahnradpumpe (1) zueinander in Beziehung setzt, und
- Ermitteln des Zustands der Zahnradpumpe (1) in Abhängigkeit von dem Normalisierungs-Kennfeld (*M_{N}*) und dem Betriebs-Kennfeld (*M_{B}*)*.*

2. Verfahren nach Anspruch 1, **dadurch gekennzeichnet, dass**
- der Zustand der Zahnradpumpe (1) in Abhängigkeit von einer Differenz zwischen dem Normalisierungs-Kennfeld (*M_{N}*) und dem Betriebs-Kennfeld (*M_{B}*) ermittelt wird.

3. Verfahren nach einem der vorhergehenden Ansprüche, **dadurch gekennzeichnet, dass**
- das Normalisierungs-Kennfeld (*M_{N}*) das mittels der Referenz-Zahnradpumpe (1) erzeugte Drehmoment (M) in Abhängigkeit von dem mittels der Referenz-Zahnradpumpe erzeugten Volumenstrom (Q) des Fluids (2), dem an der Referenz-Zahnradpumpe (1) anstehenden Druck (Δ*p*) des Fluids (2) und der Drehzahl (n) der Referenz-Zahnradpumpe (1) beschreibt.

4. Verfahren nach einem der vorhergehenden Ansprüche, **dadurch gekennzeichnet, dass**
- das Betriebs-Kennfeld (*M_{B}*) das mittels der Zahnradpumpe (1) erzeugte Drehmoment (M) in Abhängigkeit von dem mittels der Zahnradpumpe erzeugten Volumenstrom (Q) des Fluids (2), dem an der Zahnradpumpe (1) anstehenden Druck (Δp) des Fluids (2) und der Drehzahl (n) der Zahnradpumpe (1) beschreibt.

5. Verfahren nach einem der vorhergehenden Ansprüche, **dadurch gekennzeichnet, dass**
- zusätzlich zum Zustand der Zahnradpumpe (1) eine Prognose für eine verbleibende Lebensdauer der Zahnradpumpe (1) in Abhängigkeit von dem Normalisierungs-Kennfeld (*M_{N}*) und dem Betriebs-Kennfeld (*M_{B}*) ermittelt wird.

6. Verfahren nach Anspruch 5, **dadurch gekennzeichnet, dass**
- die verbleibende Lebensdauer der Zahnradpumpe (1) mittels eines Zahnradpumpen-spezifischen Regressionsmodells berechnet wird.

7. Gerät (100) zur extrakorporalen Blutbehandlung mit einer Zahnradpumpe (1), das dazu ausgebildet ist, ein Verfahren nach einem der vorhergehenden Ansprüche durchzuführen.
